# EUROPÄISCHE PATENTSCHRIFT

(11) **EP 0 497 767 B1**
(45) Veröffentlichungstag und Bekanntmachung des Hinweises auf die Patenterteilung: **01.12.1993**
(21) Anmeldenummer: 90909125.8
(22) Anmeldetag: 21.06.1990
(51) Int. Cl.: H01H 50/28

(54) **ELEKTROMAGNETISCHES RELAIS**
ELECTROMAGNETIC RELAY
RELAIS ELECTROMAGNETIQUE

(30) Priorität: 06.02.1990 DE 4003558
(43) Veröffentlichungstag der Anmeldung: 12.08.1992
(73) Patentinhaber: SIEMENS AKTIENGESELLSCHAFT, 80333 München (DE)
(72) Erfinder: KERN, Josef, D-1000 Berlin 13 (DE)
(86) Internationale Anmeldenummer: DE9000473
(87) Internationale Veröffentlichungsnummer: WO9112623

(56) Entgegenhaltungen:
- EP-A- 0 136 592
- DE-B- 1 129 235
- DE-U- 7 932 824
- DE-U- 8 715 567

## Beschreibung

Die Erfindung betrifft ein elektromagnetisches Relais mit einer einen Spulenkern enthaltenden Spule, einem abgewinkeltem Joch, dessen erster Schenkel mit einem Polende des Spulenkerns gekoppelt ist und dessen zweiter Schenkel parallel zur Spulenachse verläuft, mit einem plattenformigen, im Bereich des freien Endes des zweiten Jochschenkels gelagerten und mit dem anderen Polende des Spulenkerns einen Arbeitsluftspalt bildenden Anker, sowie mit einer abgewinkelten, als Ankerrückstell- und Kontaktfeder dienenden Blattfeder, deren erster Schenkel am Joch über eine Schwenklagerung frei schwenkbar gehalten ist und deren zweiter Schenkel am Anker befestigt ist und gegenüber dem ersten Schenkel eine ausgeprägte Knickstelle mit einem Winkel von annähernd 90° aufweist.

Ein derartiges Relais ist bereits aus der EP-Bl-0 136 592 bekannt. Durch den scharfen Knick zwischen den beiden Schenkeln der Blattfeder, durch die Querschnittsverminderung des ersten Federschenkels und durch dessen Schwenklagerung am Joch wird dort bereits erreicht, daß der erste, einen geringen Querschnitt aufweisende Federschenkel im wesentlichen nur auf Zug beansprucht wird, während der zweite Schenkel der Blattfeder auf Biegung beansprucht wird und die Federcharakteristik bestimmt. Durch Justierung des auf Zug beanspruchten ersten Federschenkels an seiner Einhängestelle kann dabei die Vorspannung des zweiten Federschenkels und damit der Ansprechwert des Relais sehr genau eingestellt werden. Durch die Schwenklagerung der Blattfeder am Joch wird bei dieser Konstruktion auf den zweiten Federschenkel und damit auf den Anker keinerlei Richtkraft ausgeübt. Damit werden unerwünschte Reibungen vermieden; allerdings hat das völlige Fehlen einer Richtkraft auf den Anker auch die unerwünschte Folge, daß der Anker in seinem Lager keine definierte Lage besitzt, sondern - innerhalb von vorgegebenen Begrenzungsanschlägen - eine mehr oder weniger zufällige Position einnimmt. Je nach der Lage des Ankers können sich dabei unterschiedliche Ansprechwerte (Ansprechspannungen) und auch unter Umständen eine erhöhte Reibung zwischen Joch und Anker im Lager ergeben. Damit wird der Vorteil des üblicherweise verwendeten Schneidenlagers mit seiner an sich minimalen Lagerreibung über die gesamte Lebensdauer des Relais nicht mehr erreicht.

Aus der DE-U-87 15 567 ist ein elektromagnetisches Relais mit Klappanker bekannt, bei dem ein an einer Jochschneide gelagerter Anker durch eine mäanderförmige Ankerrückstellfeder in seine Ruhelage vorgespannt ist. Auf die Ankerrückstellfeder wird durch einen zusätzlichen, am Magnetjoch einrastbaren Federbügel eine Kraftkomponente in Längsrichtung des Ankers von außen her zum Magnetjoch hin ausgeübt.

Ziel der Erfindung ist es, ein Relais der eingangs genannten Art so weiterzubilden, daß die geschilderten Vorteile der verwendeten Federform und Federlagerung nach wie vor erzielt werden daß jedoch mit der gleichen Blattfeder auf einfache Weise eine geringe zusätzliche Richtkraft auf den Anker ausgeübt wird, um diesem eine definierte Lage zu geben.

Erfindungsgemäß ist zur Erreichung dieses Zieles das eingangs genannte Relais so gestaltet, daß der im Querschnitt verminderte Bereich des ersten Federschenkels über ein zwischen dem zweiten Jochschenkel und dem ersten Blattfederschenkel liegendes Abstützelement mit einer Querkraft beaufschlagt ist, um letzteren vom Jochschenkel weg nach außen und den Anker in seine Lagerung am Joch vorzuspannen.

Bei der Erfindung wird also der nur einen sehr geringen Querschnitt aufweisende und aufgrund der Gesamtkonstruktion im wesentlichen nur auf Zugbeanspruchung ausgelegte erste Federschenkel in seinem im Querschnitt geschwächten Bereich durch die erwähnte Abstützung vom Joch weg leicht nach außen gedrückt, wodurch eine relativ geringe Richtkraft in Radialrichtung der Spule, also in Langsrichtung des Ankers auf den Anker ausgeübt wird, welches diesen in die Lagerung drückt. Der relativ breite zweite Federschenkel, der nach wie vor vollen Federquerschnitt besitzt und damit wesentlich steifer ist als der eingeschnürte erste Federschenkel, bestimmt nach wie vor die Rückstellkraft für den Anker, welche auch durch entsprechende Justierung des ersten Federschenkels in seiner Zugrichtung einstellbar ist. Somit werden von ein und derselben Feder durch entsprechende Querschnittsgestaltung, Abwinkelung und Lagerung für die unterschiedlichen Funktionen unterschiedliche Kräfte in verschiedenen Richtungen erzeugt, nämlich die relativ große Ankerrückstellkraft (neben der hier nicht weiter zu erörternden Kontaktkraft) mit dem breiten zweiten Federschenkel und die relativ kleine Richtkraft für den Anker mit dem schmalen ersten Federschenkel.

Die Abstützung zwischen Joch und erstem Federschenkel kann auf verschiedene Weise erfolgen. Vorzugsweise wird ein Abstützelement am zweiten Jochschenkel vorgesehen, welches zum ersten Federschenkel der Blattfeder vorspringt. Bei einer vom Joch weg gerichteten Querkraft ist es besonders vorteilhaft, dieses Abstützelement als Prägenase aus dem Material des Joches auszuformen, so daß die Herstellung und Befestigung eines zusätzlichen Teiles nicht nötig ist. Denkbar wäre allerdings für bestimmte Anwendungsfälle auch die Anbringung, beispielsweise das Aufschweißen, eines zusätzlichen Abstützelementes auf dem Joch oder auch die Ausformung eines solchen Abstützelementes an dem Federschenkel selbst, wobei dieses Abstützelement der Feder dann gegenüber dem Joch vorspringen und sich an dem Joch abstützen würde. Soweit ein derartiges Abstützelement verformbar ist, könnte auch an eine Justierung der Richtkraft für den Anker gedacht werden.

Die Erfindung wird nachfolgend an Ausführungsbeispielen anhand der Zeichnungen näher erläutert. Es zeigt:
Figur 1 in perspektivischer Darstellung ein erfindungsgemäß gestaltetes Relais,
Figur 2 das Relais von Figur 1 in Seitenansicht,
Figur 3 und 4 jeweils ein Detail aus Figur 2 in etwas abgewandelter Form.

Das in den Figuren 1 und 2 dargestellte Relais besitzt als Träger einen Spulenkörper 1 mit den Flanschen 2 und 3, auf den eine Wicklung 4 aufgebracht ist und der im Inneren einen durchgehenden Kern 5 trägt. Ein abgewinkeltes Joch 6 ist mit seinem ersten Schenkel 6a an ein Ende des Spulenkerns gekoppelt, während sich der zweite Schenkel 6b parallel zur Spulenachse erstreckt und an seinem freien Ende eine Lagerung für einen plattenförmigen Anker 7 bildet. Dieser Anker bildet mit dem freien Pol des Kerns 5 einen Arbeitsluftspalt 8. Insoweit hat das Relais einen herkömmlichen Aufbau.

Der Anker 7 betätigt eine Blattfeder 9, welche sowohl als Kontaktfeder als auch als Ankerrückstellfeder dient. Sie ist mit Nieten oder Schweißpunkten 10 auf dem Anker befestigt und reicht mit ihrem freien Ende 9c über den Anker hinaus, trägt dort Kontaktstücke lla und llb, die ihrerseits mit Gegenkontaktstücken 12a und 12b zusammenwirken. Die Stromzuführung der Blattfeder 9 erfolgt über eine Litze 13, welche unmittelbar an das Kontaktstück 12b geschweißt ist.

Wie erwähnt, dient die Blattfeder 9 neben der Kontaktgabe auch zur Ankerrückstellung. Sie besitzt zu diesem Zweck einen ersten Schenkel 9a, der an seinem Ende mit einer ösenförmigen Ausnehmung 14 an einem Haltezapfen 6c des Joches 6 eingehängt ist und von dem am Knickpunkt 9d ein zweiter Schenkel 9b als Kontaktschenkel annähernd im rechten Winkel abgebogen ist. Der Haltezapfen 6c ist zweckmäßigerweise unmittelbar aus dem Material des Joches 6 herausgebogen. Er kann durch Biegen in Längsrichtung des ersten Federschenkels 9a verstellt werden, wodurch auch der Knickpunkt 9b verstellt wird, so daß auf diese Weise die Vorspannung des Schenkels 9b gegenüber dem Anker verändert werden kann.

Da der Federschenkel 9a um den Einhängepunkt am Haltezapfen 6c frei verschwenkt werden kann, nimmt er die Rückstellkraft des Federschenkels 9b im wesentlichen nur in seiner Längsrichtung auf. Da der erste Federschenkel 9a in einer Ebene liegt, die einen Abstand zur Drehachse des Ankers 7 aufweist, ergibt sich für den zweiten Schenkel 9b der Blattfeder ein langer Hebelarm und damit eine weiche Federcharakteristik. Der erste Federschenkel ist im Bereich 9f zusätzlich besonders schmal gehalten, so daß dieser Federschenkel auch gar nicht in der Lage wäre, größere Biegekräfte aufzunehmen und damit die Ankerrückstellkraft zu beeinflussen.

Andererseits ist aber in dem eingeschnürten bzw. im Querschnitt verminderten Bereich 9f des ersten Federschenkels 9a an dem Jochschenkel 6b eine Prägung 15 ausgeformt, die diesen Bereich 9f der Blattfeder leicht nach außen vorspannt. Dadurch wird der Anker 7, der ja mit der Blattfeder verbunden ist, mit einer geringen Richtkraft in das Schneidenlager 16 gezogen. In Figur 2 zeigt der Pfeil 17 die Auslenkung des ersten Federschenkels 9a durch die Prägung 15. Die Prägung 15 beeinflußt die Justierfähigkeit der Rückstellkraft nicht, da durch die Einschnürung im Bereich 9f des ersten Federschenkels 9a der Einfluß dieser Auslenkung 17 auf den wesentlich steiferen Bereich 9b der Blattfeder 9 für die Rückstellkraft unwesentlich ist. Andererseits reicht die geringe Richtkraft dieses schmalen Federschenkels 9a aus, den Anker in einer optimalen Schneidenlagerung 16 zu halten.

Anstelle des in den Figuren 1 und 2 gezeigten Prägezapfens 15 gibt es aber auch andere Möglichkeiten, den Federschenkel 9a auszulenken und damit die gewünschte Richtkraft für den Anker zu erzeugen. So ist in Figur 3 ein Stützblech 18 gezeigt, welches auf dem Jochschenkel 6b durch Schweißen oder auf andere Weise befestigt ist. Dieses Stützblech 18 könnte unter Umständen zur Justierung der Richtkraft gebogen werden, um den Federschenkel 9a mehr oder weniger auszulenken. Unter Umständen wäre es auch bei der Ausführungsform von Figur 2 möglich, durch Druck auf den Prägezapfen 15 (Zurückprägen) eine gewisse Justierung vorzunehmen.

Eine weitere Ausführungsform ist in Figur 4 gezeigt. Dort ist ein Stützlappen 19 aus dem Federschenkel 9a freigeschnitten und in Richtung auf das Joch gebogen, so daß er sich am Jochschenkel 6b abstützt. Auch auf diese Weise kann der Federschenkel 9a in der gewünschten Weise nach außen gedrückt werden.

## Patentansprüche

1. Elektromagnetisches Relais mit einer einen Spulenkern (5) enthaltenden Spule (4), einem abgewinkelten Joch (6), dessen erster Schenkel (6a) mit einem Polende des Spulenkerns (5) gekoppelt ist und dessen zweiter Schenkel (6b) parallel zur Spulenachse verläuft,
mit einem plattenförmigen, im Bereich des freien Endes des zweiten Jochschenkels (6b) gelagerten und mit dem anderen Polende des Spulenkerns (5) einen Arbeitsluftspalt (8) bildenden Anker (7) sowie mit einer abgewinkelten, als Ankerrückstell- und Kontaktfeder dienenden Blattfeder (9), deren erster Schenkel (9a) am Joch (6) über eine Schwenklagerung (6c) frei schwenkbar gehalten ist, und deren zweiter Schenkel (9b) am Anker (7) befestigt ist und gegenüber dem ersten Schenkel (9a) eine ausgeprägte Knickstelle (9d) mit einem Winkel von annähernd 90° aufweist, wobei die Steifigkeit des ersten Schenkels (9a) der Blattfeder (9) durch eine Querschnittsverminderung (9f) wesentlich geringer als die des zweiten Schenkels (9b) ist,
**dadurch gekennzeichnet,** daß der im Querchnitt verminderte Bereich (9f) des ersten Federschenkels (9a) über ein zwischen dem zweiten Jochschenkel (6b) und dem ersten Blattfederschenkel (9a) liegendes Abstützelement (15; 18; 19) mit einer Querkraft beaufschlagt ist, um den ersten Blattfederschenkel (9a) vom zweiten Joch- schenkel (6b) weg nach außen und den Anker (7) in seine Lagerung (16) am Joch vorzuspannen.

2. Relais nach Anspruch 1, **dadurch gekenn****zeichnet,** daß das Abstützelement (15;18) vom zweiten Jochschenkel (6b) gegen den ersten Blattfederschenkel (9a) vorspringt.

3. Relais nach Anspruch 2, **dadurch gekennzeichnet,** daß das Abstützelement als Prägezapfen (15) aus dem Joch (6) geformt ist.

4. Relais nach Anspruch 2, **dadurch gekennzeichnet,** daß das Abstützelement als zusätzliches Stützblech (18) auf dem Joch (6) befestigt ist.

5. Relais nach Anspruch 1, **dadurch gekennzeichnet**, daß das Abstützelement (19) von dem ersten Blattfederschenkel (9a) gegen den zweiten Jochschenkel (6b) vorspringt und den Blattfederschenkel nach außen drückt.

## Claims

1. Electromagnetic relay having a coil (4) which contains a coil core (5), having a bent yoke (6) whose first limb (6a) is coupled to one pole end of the coil core (5) and whose second limb (6b) runs parallel to the coil axis, having an armature (7) which is in the form of a plate, is supported in the region of the free end of the second yoke limb (6b) and forms an operating air gap (8) with the other pole end of the coil core (5), and having a bent leaf spring (9) which is used as an armature restoring spring and a contact spring and whose first limb (9a) is held on the yoke (6) such that it can pivot freely via a pivoting support (6c), and whose second limb (9b) is mounted on the armature (7) and has with respect to the first limb (9a) a stamped-out bend point (9d) with an angle of approximately 90°, the stiffness of the first limb (9a) of the leaf spring (9) being significantly less than that of the second limb (9b), as a result of a reduction (9f) in cross-section, characterized in that the region (9f) of reduced cross-section of the first spring limb (9a) has applied to it, via a supporting element (15; 18; 19) which is located between the second yoke limb (6b) and the first leaf spring limb (9a), a lateral force in order to prestress the first leaf spring limb (9a) outwards away from the second yoke limb (6b) and to prestress the armature (7) into its support (16) on the yoke.

2. Relay according to Claim 1, characterized in that the supporting element (15; 18) projects from the second yoke limb (6b) against the first leaf spring limb (9a).

3. Relay according to Claim 2, characterized in that the supporting element is formed out of the yoke (6) as a stamping peg (15).

4. Relay according to Claim 2, characterized in that the supporting element is mounted on the yoke (6) as an additional supporting plate (18).

5. Relay according to Claim 1, characterized in that the supporting element (19) projects from the first leaf spring limb (9a) against the second yoke limb (6b) and presses the leaf spring limb outwards.

## Revendications

1. Relais électromagnétique comportant une bobine (4) contenant un noyau (5), une culasse coudée (6), dont la première branche (6a) est couplée à une extrémité polaire du noyau (5) de la bobine, et dont la seconde branche (6b) s'étend parallèlement à l'axe de la bobine, et comportant une armature en forme de plaque (7), qui est montée au niveau de l'extrémité libre de la seconde branche (6b) de la culasse et forme, avec l'autre extrémité polaire du noyau (5) de la bobine, un entrefer de travail (8), et un ressort à lame coudé (9), qui est utilisé en tant que ressort de rappel d'armature et de contact et dont la première branche (9a) est retenue, de manière à pouvoir pivoter librement, sur la culasse (6), par l'intermédiaire d'un système de tourillonnage (6c) et dont la seconde branche (9b) est fixée à l'armature (7) et présente, par rapport à la première branche (9a), un coude accusé (9d) qui fait un angle d'environ 900, la rigidité de la première branche (9a) du ressort à lame (9) étant nettement inférieure à celle de la seconde branche (9b), en raison de la présence d'une zone (9f) de section transversale réduite,
caractérisé par le fait que la zone de section transversale réduite (9f) de la première branche (9a) du ressort est chargée par une force transversale, par l'intermédiaire d'un élément d'appui (15,18;19), qui est situé entre la seconde branche (6b) de la culasse et la première branche (9a) du ressort à lame, de manière à précontraindre la première branche (9a) du ressort à lame vers l'extérieur en l'écartant de la seconde branche (6b) de la culasse et à précontraindre l'armature (7) dans son support (16) sur la culasse.

2. Relais suivant la revendication 1, caractérisé par le fait que l'élément d'appui (15;18) fait saillie à partir de la seconde branche (6b) de la culasse en direction de la première branche (9a) du ressort à lame.

3. Relais suivant la revendication 2, caractérisé par le fait que l'élément d'appui est réalisé sous la forme d'un téton (15) ressorti par emboutissage sur la culasse (6).

4. Relais suivant la revendication 2, caractérisé par le fait que l'élément d'appui est fixé, sous la forme d'une tôle d'appui supplémentaire (18), sur la culasse (6).

5. Relais suivant la revendication 1, caractérisé par le fait que l'élément d'appui (19) fait saillie à partir de la première branche (9a) du ressort à lame en direction de la seconde branche (6b) de la culasse et repousse vers l'extérieur la branche du ressort à lame.
